# EUROPÄISCHE PATENTSCHRIFT

(11) **EP 1 883 274 B1**
(45) Veröffentlichungstag und Bekanntmachung des Hinweises auf die Patenterteilung: **26.08.2009**
(21) Anmeldenummer: 07112128.9
(22) Anmeldetag: 10.07.2007
(51) Int. Cl.: H04R 25/00

(54) **Hörhilfe mit einem Radiofrequenzidentifikations-Empfänger zum Schalten einer Übertragungseigenschaft**
Hearing aid with a radio frequency identification receiver for switching a transfer characteristic
Aide auditive dotée d'un récepteur d'identification à radiofréquence destinée à la commutation d'une caractéristique de transfert

(30) Priorität: 28.07.2006 DE 102006035007
(43) Veröffentlichungstag der Anmeldung: 30.01.2008
(73) Patentinhaber: Siemens Audiologische Technik GmbH, 91058 Erlangen (DE)
(72) Erfinder: Ritter, Hartmut, 91077 Neunkirchen am Brand (DE); Weidner, Tom, 91056 Erlangen (DE)
(74) Vertreter: Maier, Daniel Oliver

(56) Entgegenhaltungen:
- EP-A- 1 701 585
- DE-C1- 10 048 341
- US-A1- 2006 044 140
- JUERGEN CARSTENS: "Automatische Einstellung der Parameter eines mobilen Endgeraets fuer Traeger von Hoergeraeten mit Hilfe von RFID" IP.COM JOURNAL, IP.COM INC., WEST HENRIETTA, NY, US, 25. Oktober 2004 (2004-10-25), XP013021588 ISSN: 1533-0001

## Beschreibung

Die Erfindung betrifft eine Hörhilfe mit einem Schallempfänger und einem Schallerzeuger.

Aus dem Stand der Technik bekannte Hörhilfen weisen zueinander verschiedene Hörprogramme auf, welche jeweils einem vorbestimmten, insbesondere frequenzabhängigen Übertragungsverhalten der Hörhilfe entsprechen. Ein Anwendungsbeispiel zum Umschalten eines vorbestimmten Hörprogramms ist ein Betrieb der Hörhilfe beim Telefonieren. Aus dem Stand der Technik bekannte Hörhilfen sind dazu ausgebildet, in Abhängigkeit von einem Heranführen eines Telefonhörers an das Hörgerät in ein anderes Programm umzuschalten, wobei aus dem Stand der Technik bekannte Hörgeräte dazu einen Sensor zum Erfassen eines Magnetfeldes aufweisen. Der Telefonhörer weist einen Permanentmagnet zum Erzeugen eines Magnetfeldes zum Umschalten in ein anderes Programm auf. Aus dem Stand der Technik bekannte Hörgeräte können zum Erfassen eines Magnetfeldes zum Umschalten eines Hörprogramms beispielsweise einen REED-Kontakt oder einen GMR-Sensor (GMR = Giant-Magneto-Resistive) aufweisen.

Solche kleinen, aber doch starken Magnete verursachen bei ungenauer Positionierung im Bereich der Hörhilfe ein unangenehmes Pfeifen, verursacht durch eine Rückkopplung einer Induktionsspule zum Erfassen eines Telefonsignals, einer so genannten Telecoil. Ein weiteres Problem kann dadurch entstehen, dass andere fremde Magnetfelder ein unbeabsichtigtes Umschalten in ein anderes Hörprögramm verursachen können. Weiter nachteilig kann durch ein externes Magnetfeld ein Schallerzeuger irreversibel beschädigt werden.

Aus der DE 100 48 341 C1 ist eine Hörhilfe bekannt, welche einen Empfänger zum Empfangen eines von einem Sender erzeugten Signals aufweist, und welche ausgebildet ist, in Abhängigkeit von dem empfangenen Signal die Hörhilfe an verschiedene Hörsituationen anzupassen.

Aus dem Aufsatz Juergen Carstens: "Automatische Einstellung der Parameter eines mobilen Endgeräts für Träger von Hörgeräten mit Hilfe von RFID", IP.COM Journal, IP.COM.INC, West Henrietta, NY, US, 25. Oktober 2004, XP013021588, ISSN: 1533-001 ist eine Hörhilfe bekannt, welche einen RFID-Chip aufweist, wobei vorgesehen ist, dass die Hörhilfe mit dem RFID-Chip beim Einbringen in einen Erfassungsbereich eines mobilen Kommunikationsgerätes, beispielsweise eines Mobil-Telefons, Parameter wie Lautstärke oder Verfahren zur Signalverarbeitung des Mobiltelefons einzustellen und so ein Telefonieren für Hörgeschädigte zu erleichtern. Wird das mobile Kommunikationsgerät wieder vom Ohr, also aus der Reichweite des RFID-Chips entfernt, so werden die Parameter wieder auf normale Werte zurückgestellt, so dass das mobile Kommunikationsgerät auch für andere Benutzer verwendbar bleibt.

Aus der EP 1 701 585 A2 ist ein Netzwerk bekannt, mit welchem wenigstens eine Hörhilfe mit einer zentralen Einheit des Netzwerks drahtlos verbunden werden kann. Weiter ist vorgesehen, die wenigstens eine Hörhilfe über die drahtlose Verbindung zu programmieren. Dazu ist vorgesehen, beim Programmieren von mehreren Hörhilfen jede Hörhilfe mittels eines RFID-Tags zu kennzeichnen, so dass die zu programmierende Hörhilfe eindeutig identifiziert werden kann.

Der Erfindung liegt somit die Aufgabe zugrunde, eine Hörhilfe anzugeben, welche die vorgenannten Probleme nicht aufweist.

Diese Aufgabe wird durch eine Hörhilfe mit einem Schallempfänger und einem Schallerzeuger gelöst, wobei der Schallempfänger ausgebildet ist, Schallwellen zu empfangen und ein Mikrofonsignal zu erzeugen, welches die empfangenen Schallwellen repräsentiert. Der Schallerzeuger der Hörhilfe ist ausgebildet, einen Schall in Abhängigkeit von einem eingangsseitig empfangenen Leistungssignal zu erzeugen, wobei insbesondere der Schall dem Leistungssignal entspricht.

Die Hörhilfe weist eine Übertragungseinheit auf, welche eingangsseitig mindestens mittelbar mit dem Schallempfänger und ausgangsseitig mindestens mittelbar mit dem Schallerzeuger verbunden ist.

Die Übertragungseinheit ist ausgebildet, in Abhängigkeit von einem eingangsseitig empfangenen Mikrofonsignal ein Leistungssignal zu erzeugen, welches wenigstens teilweise dem Mikrofonsignal entspricht. Beispielsweise kann ein ausgangsseitig erzeugtes Leistungssignal, insbesondere durch die Übertragungseinheit, von Störsignalen befreit sein und somit nur teilweise dem Mikrofonsignal entsprechen.

Die Übertragungseinheit ist weiter ausgebildet, wenigstens eine Übertragungseigenschaft der Übertragungseinheit in Abhängigkeit von einem eingangsseitig empfangenen Markierungssignal zu ändern.

Die Hörhilfe weist eine ausgangsseitig mit der Übertragungseinheit wirkverbundene Radiofrequenzerfassungsvorrichtung mit einem räumlichen Erfassungsbereich für wenigstens eine Radiofrequenzmarkierung auf, wobei die Radiofrequenzerfassungsvorrichtung ausgebildet ist, elektromagnetisch, insbesondere induktiv, eine Radiofrequenzmarkierung zu erfassen und wenigstens in Abhängigkeit eines Vorhandenseins einer Radiofrequenzmarkierung in dem Erfassungsbereich wenigstens ein Markierungssignal zu erzeugen und dieses an die Übertragungseinheit ausgangsseitig auszugeben.

Durch eine Radiofrequenzerfassungsvorrichtung zum Erfassen einer Radiofrequenzmarkierung ist vorteilhaft kein externes Magnetfeld notwendig, um ein Umschalten der Hörhilfe in ein anderes Hörprogramm zu verursachen. Weiter vorteilhaft können fremde Magnetfelder kein unbeabsichtigtes Umschalten in ein anderes Hörprogramm verursachen.

In einer bevorzugten Ausführungsform ist die Hörhilfe ausgebildet, das Leistungssignal gemäß wenigstens einer vorbestimmten Übertragungsfunktion in Abhängigkeit von wenigstens einer Mikrofonsignalfrequenz und/oder einer Mikrofonsignalamplitude zu erzeugen.

Beispielsweise kann eine solche vorbestimmte Übertragungsfunktion durch ein Hörprogramm repräsentiert sein. Bei hörgeschädigten Patienten, welche eine Hörschädigung in Form einer permanenten Hörschwellenverschiebung (PTS = Permanent-Treshold-Shift) aufweisen, ist oftmals ein frequenzabhängiges Anpassen von Übertragungseigenschaften der Hörhilfe, insbesondere durch Anpassen eines Verstärkungsfaktors einer Übertragungseinheit erforderlich.

Beispielsweise kann der Verstärkungsfaktor frequenzabhängig an eine Hörschwelle eines Hörhilfeträgers angepasst werden.

In einer bevorzugten Ausführungsform ist die Hörhilfe ausgebildet, wenigstens zwei Übertragungsfunktionen vorrätig zu halten und in Abhängigkeit von dem Markierungssignal genau eine von wenigstens zwei vorrätig gehaltenen Übertragungsfunktionen auszuwählen und das Leistungssignal gemäß der ausgewählten Übertragungsfunktion in Abhängigkeit von einer Mikrofonsignalfrequenz und/oder einer Mikrofonsignalamplitude des Mikrofonsignals zu erzeugen.

Bevorzugt ist in dieser Ausführungsform die Radiofrequenzerfassungsvorrichtung ausgebildet, ein Markierungssignal zu erzeugen, welches eine Markierungsinformation einer erfassten Radiofrequenzmarkierung repräsentiert.

Weiter bevorzugt kann ein Markierungssignal eine Markierungsinformation, insbesondere eine Klassen-Markierungsinformation repräsentieren, welches einer Klasse von Radiofrequenzmarkierungen entspricht.

Auf diese Weise kann die Hörhilfe vorteilhaft in ein anderes eine andere Übertragungsfunktion repräsentierendes Hörprogramm umschalten, wenn sich beispielsweise eine zum Umschalten in ein anderes Hörprogramm vorgesehene Radiofrequenzmarkierung im Erfassungsbereich der Radiofrequenzerfassungsvorrichtung befindet.

Beispielsweise kann eine Radiofrequenzmarkierung zum Umschalten in ein Telefon-Hörprogramm an einem Telefonhörer angebracht, insbesondere aufgeklebt oder in den Telefonhörer eingebaut sein, und so beim Heranführen des Telefonhörers an die Hörhilfe das Hörgerät in das entsprechende Hörprogramm zum Telefonieren umschalten.

Eine zweite Übertragungsfunktion, oder wenigstens eine vorrätig gehaltene Übertragungsfunktion, können jeweils durch ein zweites, oder wenigstens ein weiters Hörprogramm repräsentiert sein.

Beispielsweise kann eine Hörhilfe ein Hörprogramm aufweisen, welches einer Übertragungsfunktion zum Telefonieren mit einem Mobiltelefon entspricht. Eine Radiofrequenzmarkierung kann beispielsweise eine vorbestimmte Markierungsinformation aufweisen, welche beim Erfassen der Radiofrequenzmarkierung durch eine Radiofrequenzerfassungsvorrichtung ausgelesen, oder erfasst werden kann.

Die Radiofrequenzerfassungsvorrichtung ist ausgebildet, ein Markierungssignal zu erzeugen, welches die Markierungsinformation der erfassten Radiofrequenzmarkierung repräsentiert.

Auf diese Weise können Radiofrequenzmarkierungen, jeweils zueinander verschiedene Markierungsinformationen repräsentierend, beim Erfasstwerden durch eine Radiofrequenzerfassungsvorrichtung zueinander verschiedene Markierungssignale erzeugen.

So kann beispielsweise eine Radiofrequenzmarkierung mit einer Markierungsinformation zum Umschalten in ein Telefon-Hörprogramm eine vorbestimmte Übertragungsfunktion zum Telefonieren auswählen, eine Radiofrequenzmarkierung mit einer Markierungsinformation zum Telefonieren mit einem Mobiltelefon kann beispielsweise beim Erfasstwerden ein umschalten in ein Hörprogramm bewirken, welches eine Übertragungsfunktion zum Telefonieren mit dem Mobiltelefon repräsentiert.

Eine Radiofrequenzmarkierung zum Umschalten in ein Mobiltelefon-Hörprogramm kann beispielsweise im Bereich eines Mobiltelefons angeordnet sein, insbesondere auf einem Mobiltelefon aufgeklebt oder in dem Mobiltelefon eingebaut oder angeordnet sein.

Eine Radiofrequenzmarkierung kann vorteilhaft eine Impedanz für durchgehenden Schall aufweisen, welche ein Übertragen von Sprache repräsentierenden Schalls durch die Radiofrequenzmarkierung hindurch, insbesondere im Frequenzbereich zwischen 100 Hertz und 4000 Hertz, nicht wesentlich oder nicht beeinträchtigt. Beispielsweise kann eine Radiofrequenzmarkierung dazu perforiert sein oder eine dünne Membrane, bevorzugt mit einer Stärke von weniger als 10 Gramm pro Quadratmeter, weiter bevorzugt weniger als 5 Gramm pro Quadratmeter, besonders bevorzugt weniger als 2 Gramm pro Quadratmeter aufweisen. Eine Membrane kann Polyamid, Polyester, Polyethylen oder Polypropylen aufweisen.

Eine solche Radiofrequenzmarkierung kann vorteilhaft auf einen Telefonhörer aufgeklebt werden und dazu eine adhäsive Klebeschicht aufweisen.

In einer vorteilhaften Ausführungsform weist die Hörhilfe eine eingangsseitig mit der Radiofrequenzerfassungsvorrichtung und ausgangsseitig mit der Übertragungsvorrichtung wirkverbundene Zuordnungseinheit auf. Die Hörhilfe weist in dieser Ausführungsform auch einen mit der Zuordnungseinheit verbundenen Look-Up-Speicher für wenigstens zwei Zuordnungsdatensätze auf, wobei jeder Zuordnungsdatensatz eine Zuordnung genau einer Markierung oder einer Klasse von Markierungen zu genau einer Übertragungsfunktion repräsentiert. Die Zuordnungseinheit ist ausgebildet, das Markierungssignal auszuwerten und einen dem Markierungssignal entsprechenden Zuordnungsdatensatz auszuwählen und ein Transfersignal zu erzeugen, welches einer durch den ausgewählten Zuordnungssatz repräsentierten vorbestimmten Übertragungsfunktion entspricht und das Transfersignal an die Übertragungseinheit zum Auswählen der vorbestimmten Übertragungsfunktion auszugeben.

Auf diese Weise kann vorteilhaft ein Zuordnen einer Markierungsinformation zu einer vorbestimmten Übertragungsfunktion erfolgen.

Eine Klasse repräsentierende Klassen-Markierungsinformation kann beispielsweise einem vorbestimmten Hörprogramm und somit genau einer vorbestimmten Übertragungsfunktion derart zugeordnet sein, dass Radiofrequenzmarkierungen, welche jeweils einer Klasse angehören und jeweils dieselbe Klassen-Markierungsinformation aufweisen, jeweils genau einer vorbestimmten Übertragungsfunktion zugeordnet sind.

Eine Radiofrequenzmarkierung kann zusätzlich zu einer Klassen-Markierungsinformation eine individuelle Markierungsinformation zum Schalten einer individuellen Übertragungsfunktion repräsentieren.

Beispielsweise können Radiofrequenzmarkierungen, welche jeweils eine Klassen-Markierungsinformationen innerhalb einer Klasse repräsentieren, an voneinander verschiedenen Telefonen angebracht sein und so jeweils demselben Hörprogramm zugeordnet sein.

In einer anderen Ausführungsform kann die Hörhilfe wenigstens zwei Übertragungsfunktionen auswählen und/oder schalten. Beispielsweise kann eine erste Übertragungsfunktion der Hörhilfe einer vorbestimmten Klasse von Markierungsinformationen zugeordnet und eine zweite Übertragungsfunktion genau einer individuellen Markierungsinformation zugeordnet sein.

Auf diese Weise kann beispielsweise vorteilhaft eine erste Übertragungsfunktion für alle Telefone geschaltet werden, und durch ein Schalten einer zweite Übertragungsfunktion eine individuelle Anpassung an einen jeweiligen Telefontyp erfolgen.

In einer vorteilhaften Ausführungsform ist eine Hörhilfe der vorbeschriebenen Art Bestandteil einer Seh-Brille, und die Radiofrequenzerfassungsvorrichtung weist eine Antenne zum Erfassen einer Radiofrequenzmarkierung auf, wobei die Antenne wenigstens teilweise in einer Brillenfassung und/oder in einem Brillenbügel der Seh-Brille integriert ist.

Durch das Integrieren einer Antenne in eine Brille oder einen Bestandteil einer Brille kann vorteilhaft ein Erfassungsbereich einer Radiofrequenzerfassungsvorrichtung vergrößert werden.

Eine Hörhilfe kann eine In-dem-Ohr-Hörhilfe (IdO) oder eine Hinter-dem-Ohr-Hörhilfe (HdO) sein.

Die Erfindung betrifft auch ein Programmiersystem, umfassend eine Hörhilfe der vorbezeichneten Art. Das Programmiersystem umfasst neben der Hörhilfe eine Programmiervorrichtung zum Programmieren einer Radiofrequenzmarkierung, wobei die Programmiervorrichtung ausgebildet ist, wenigstens eine Radiofrequenzmarkierung mit wenigstens einer vorbestimmten Markierungsinformation zu programmieren, welche zum Erzeugen eines Markierungssignals zum Auswählen einer vorbestimmten Übertragungsfunktion der Hörhilfe vorgesehen ist.

In einer bevorzugten Ausführungsform kann die Programmiervorrichtung vorteilhaft ausgebildet sein, eine Radiofrequenzmarkierung mit einer ersten Markierungsinformation zu programmieren, welche einer Klasse von Radiofrequenzmarkierungen entspricht. Eine Klasse ist dabei einer vorbestimmten Übertragungsfunktion zugeordnet. Weiter bevorzugt kann die Programmiervorrichtung ausgebildet sein, eine Radiofrequenzmarkierung mit einer zweiten Markierungsinformation zu programmieren, welche genau einer vorbestimmten Übertragungsfunktion, und somit genau einem Hörprogramm zugeordnet ist.

Eine Programmiervorrichtung für ein Programmiersystem, kann vorteilhaft zum Programmieren der Hörhilfe ausgebildet sein. Weiter kann die Programmiervorrichtung ausgebildet sein, die Hörhilfe zum Erfassen wenigstens einer Radiofrequenzmarkierung mit wenigstens einer vorbestimmten Markierungsinformation zu programmieren.

Die Hörhilfe für ein solches Programmiersystem ist derart programmierbar ausgebildet, einen die Markierungsinformation repräsentierenden Zuordnungsdatensatz zum Zuordnen einer vorbestimmten Übertragungsfunktion zu der Markierungsinformation abspeichern zu können.

Eine Radiofrequenzerfassungsvorrichtung weist bevorzugt einen Sender zum Ausstrahlen von Sendeenergie an eine Radiofrequenzmarkierung auf.
Die Radiofrequenzmarkierung weist bevorzugt einen Empfänger zum Empfangen und Speichern der Sendeenergie auf. Die Radiofrequenzmarkierung weist auch einen Sender zum Erzeugen eines Sendesignals auf, welches eine Markierungsinformation repräsentiert.

Der Sender der Radiofrequenzmarkierung und die Radiofrequenzerfassungsvorrichtung können beim Übertragen des eine Markierungsinformation repräsentierenden Sendesignals mit einem der nachstehenden Modulationsverfahren oder mit einer Kombination aus den nachstehenden Modulationsverfahren arbeiten:
- FM (FM = Frequenzmodulation)
- AM (AM = Amplitudenmodulation)
- FSK (FSK = Frequency Shift Keying)
- ASK (ASK = Amplitude Shift Keying)
- PSK (PSK = Phase Shift Keying)

Bevorzugt ist die Radiofrequenzerfassungsvorrichtung ausgebildet, ein Erfassen einer Radiofrequenzmarkierung gepulst durchzuführen. Weiter bevorzugt ist die Radiofrequenzerfassungsvorrichtung ausgebildet, das gepulste Nicht-Erfassen mit einer Pulspause von zwei Sekunden, vorteilhaft von einer Sekunde durchzuführen.

Bevorzugt ist die Radiofrequenzerfassungsvorrichtung ausgebildet, das gepulste Erfassen mit einer Pulsdauer von weniger als 50 Millisekunden, bevorzugt weniger als 10 Millisekunden, besonders bevorzugt weniger als eine Millisekunde.

Beispielhafte Ausführungsformen von einer Radiofrequenzerfassungsvorrichtung arbeiten mit einer Trägerfrequenz von 125 Kilo-Hertz, 13,56 Mega-Hertz oder im Bereich zwischen 860-980 Mega-Hertz. Denkbar sind auch Trägerfrequenzen im Bereich von einem bis zu fünf Giga-Hertz.

Durch ein gepulstes Erfassen kann vorteilhaft Energie eingespart werden.

In einer bevorzugten Ausführungsform ist die Radiofrequenzmarkierung programmierbar ausgebildet und weist einen Transceiver auf. Die Radiofrequenzmarkierung kann über einen Empfänger des Transceivers ein Markierungsinformationssignal empfangen und abspeichern. Der Sender des Transceivers kann ein Sendesignal erzeugen, welches die Markierungsinformation repräsentiert. Der Sender und Empfänger des Transceivers können jeweils nach einem der vorgenannten Modulationsverfahren arbeiten.

Die Hörhilfe kann vorteilhaft in Abhängigkeit von einem Markierungssignal, insbesondere einem Vorhandensein oder einem vorbestimmten Markierungssignal ein Schalten, insbesondere ein Ein- und/oder Ausschalten der Hörhilfe zum Einsparen von Energie bewirken.

Die Erfindung betrifft auch ein Verfahren zum Ändern wenigstens einer Übertragungseigenschaft einer Hörhilfe gemäß Anspruch 8.

Bevorzugt kann ein Verfahren die Schritte umfassen:
- Vorrätighalten von wenigstens zwei zueinander verschiedener Übertragungsfunktionen, welche jeweils zueinander verschiedene Übertragungseigenschaften repräsentieren;
- Auswählen einer vorrätiggehaltenen Übertragungsfunktion in Abhängigkeit von einer erfassten Markierung, insbesondere einer Radiofrequenzmarkierung;
- Ändern der Übertragungseigenschaft der Hörhilfe entsprechend der ausgewählten Übertragungsfunktion.

Die Erfindung wird nun im Folgenden Anhand von Figuren und weiteren Ausführungsbeispielen erläutert.

Figur 1 zeigt - schematisch - ein Ausführungsbeispiel für ein System 1, umfassend eine Hörhilfe 3 und eine Programmiervorrichtung 32.

Die Hörhilfe 3 weist einen Schallempfänger 5 auf, welcher ausgebildet ist, Schallwellen zu empfangen und in Abhängigkeit den empfangenen Schallwellen ein Mikrofonsignal zu erzeugen, welches die empfangenen Schallwellen repräsentiert.

Die Hörhilfe 3 weist auch einen Schallerzeuger 7 auf, welcher ausgebildet ist, einen Schall in Abhängigkeit von einem eingangsseitig empfangenen Leistungssignal zu erzeugen.

Die Hörhilfe 3 weist auch eine Übertragungseinheit 9 auf, welche eingangsseitig über eine Verbindungsleitung 52 mit dem Schallempfänger 5 verbunden ist und ausgangsseitig mindestens mittelbar mit dem Schallerzeuger 7 verbunden ist.

Die Übertragungseinheit 9 ist ausgebildet, in Abhängigkeit von einem eingangsseitig empfangenen Mikrofonsignal - gemäß wenigstens einer vorbestimmten Übertragungsfunktion ein Ausgangssignal zu erzeugen, welches wenigstens teilweise das Mikrofonsignal repräsentiert.

Die Übertragungseinheit 9 ist ausgangsseitig über eine Verbindungsleitung 48 mit einem Verstärker 10 verbunden, welcher ausgebildet ist, in Abhängigkeit von einem eingangsseitig empfangenen Eingangssignal ein diesem entsprechendes, verstärktes Leistungssignal zu erzeugen und das Leistungssignal ausgangsseitig auszugeben.

Der Verstärker 10 ist ausgangsseitig über eine Verbindungsleitung 50 mit dem Schallerzeuger 7 verbunden.

Die Übertragungseinheit 9 kann beispielsweise durch einen digitalen Signalprozessor gebildet sein, welcher ausgebildet ist, in Abhängigkeit von eingangsseitig empfangenen Filterquotienten ein Übertragungsverhalten für ein eingangsseitig empfangenes Mikrofonsignal zu ändern.

Eine Übertragungseinheit kann die Übertragungseinheit 9 und den Verstärker 10 umfassen.

Die Hörhilfe 3 umfasst in diesem Ausführungsbeispiel auch eine zentrale Verarbeitungseinheit 12, eine Zuordnungseinheit 14, einen Look-Up-Speicher zum Speichern von Zuordnungsdatensätzen 18 und 20, wobei der Zuordnungsspeicher 16 über einen bidirektionalen Datenbus 54 mit der zentralen Verarbeitungseinheit 12 verbunden ist.

Die Hörhilfe 3 umfasst in diesem Ausführungsbeispiel auch eine Radiofrequenzerfassungsvorrichtung 22 zum Erfassen einer Radiofrequenzmarkierung. Die Radiofrequenzerfassungsvorrichtung 22, im Folgenden auch RFID-Empfänger genannt, ist eingangsseitig über eine Verbindungsleitung 42 mit einer Antenne 24 zum Erfassen einer Radiofrequenzmarkierung 26 verbunden. Der RFID-Empfänger 22 ist ausgebildet, über die Antenne 24 induktiv die Radiofrequenzmarkierung 26 zu erfassen und ein Markierungssignal zu erzeugen, welches eine Markierungsinformation der Radiofrequenzmarkierung 26 repräsentiert.

Die zentrale Verarbeitungseinheit 12 ist eingangsseitig über eine Verbindungsleitung 44 mit dem RFID-Empfänger 22 verbunden. Der RFID-Empfänger 22 ist ausgebildet, das Markierungssignal ausgangsseitig über die Verbindungsleitung 44 an die zentrale Verarbeitungseinheit 12 zu senden.

Die zentrale Verarbeitungseinheit 12 ist eingangsseitig über eine Verbindungsleitung 40 mit einer Schnittstelle 38 verbunden.

Die Schnittstelle 38 ist in diesem Ausführungsbeispiel eine Infrarotschnittstelle, insbesondere eine IrDA-Schnittstelle (IrDA = Infrared Data Association). Die Schnittstelle 38 ist zum Empfangen, insbesondere zum schnurlosen Empfangen eines Informationssignals 34 ausgebildet. Das System 1 umfasst auch eine Programmiervorrichtung 32, welche zum Aussenden des Informationssignals 34 ausgebildet ist. Das Informationssignal 34 repräsentiert eine Markierungsinformation für eine Radiofrequenzmarkierung. Die Programmiervorrichtung ist weiter ausgebildet, eine unprogrammierte Radiofrequenzmarkierung 27 - welche noch keine Markierungsinformation aufweist -, welche sich in einem Erfassungsbereich 36 der Programmiervorrichtung 32 befindet, mit einer Markierungsinformation zu programmieren, welche zum Zuordnen zu einer Übertragungsfunktion vorgesehen ist.

Die zentrale Verarbeitungseinheit ist ausgebildet, in Abhängigkeit von einem über die Verbindungsleitung 40 eingangsseitig empfangenen Informationssignal einen Zuordnungsdatensatz zu erzeugen, welcher der durch das Informationssignal repräsentierten Markierungsinformation und einer der Markierungsinformation zugeordneten Übertragungsfunktion entspricht.

Die zentrale Verarbeitungseinheit 12 ist ausgebildet, den Zuordnungsdatensatz über den bidirektionalen Datenbus 54 in dem Look-Up-Speicher 16 abzuspeichern. Der Zuordnungsdatensatz umfasst in diesem Ausführungsbeispiel einen Markierungs-Datensatz 18 und einen diesem zuzuordnenden Übertragungs-Datensatz 20.

Die Funktionsweise des Systems 1 wird nun im Folgenden erläutert:

Eine Radiofrequenzmarkierung 26 kann sich beispielsweise in einem Erfassungsbereich 25 der Antenne 24 des RFID-Empfängers 22 befinden. Die Radiofrequenzmarkierung 26 weist eine Sende- und Empfangsantenne 28 auf, welche mit einem Chip 30 verbunden ist. In dem Chip 30 ist eine Markierungsinformation abgespeichert - welche beispielsweise wie vorab beschrieben durch die Programmiervorrichtung 32 erzeugt und in dem Chip 30 abgespeichert worden ist. Der RFID-Empfänger 22 kann über die Antenne 24 eine Sendeenergie ausstrahlen, welche von der Antenne 28 der Radiofrequenzmarkierung 26 empfangen werden und zum Zurücksenden eines Markierungssignals gespeichert werden kann. Die Radiofrequenzmarkierung 26 ist ausgebildet, mit der zuvor empfangenen, gespeicherten Sendeenergie ein die Markierungsinformation repräsentierendes Markierungssignal zu erzeugen und dieses über die Antenne 28 an den RFID-Empfänger 22 zurückzusenden.

Das so zurückgesendete Markierungssignal kann über die Antenne 24 und den RFID-Empfänger 22 empfangen werden und über die Verbindungsleitung 44 an die zentrale Verarbeitungseinheit 12 gesendet werden.

Die zentrale Verarbeitungseinheit 12 kann das eingangsseitig über die Verbindungsleitung 44 empfangene Markierungssignal mit in dem Look-Up-Speicher 16 abgespeicherten Zuordnungsdatensätzen vergleichen und im Falle einer Übereinstimmung des empfangenen Markierungssignals mit einem Markierungs-Datensatz 18 eines Zuordnungsdatensatzes ein Transfersignal erzeugen, welches einem entsprechenden Übertragungs-Datensatz 20 des Zuordnungsdatensatzes entspricht.

Die zentrale Verarbeitungseinheit 12 kann zum Vergleichen eines eingangsseitigen Markierungssignals mit einem Zuordnungsdatensatz eine Zuordnungseinheit 14 aufweisen. Die Zuordnungseinheit 14 ist - gestrichelt angedeutet - mit der Verbindungsleitung 44 und mit der bidirektionalen Datenbus 54, sowie ausgangsseitig mit der Verbindungsleitung 46 verbunden.

Das Transfersignal kann beispielsweise Filterquotienten a(0) ... a(n) zum Einstellen eines Digitalfilters der Übertragungseinheit 9 repräsentieren.

Alternativ dazu können in der Übertragungseinheit 9 vorbestimmte Übertragungsfunktionen abgespeichert sein, und das Transfersignal kann einer vorbestimmten Übertragungsfunktion entsprechen. Die Übertragungseinheit 9 kann dann in Abhängigkeit von einem eingangsseitig empfangenen Transfersignal eine vorbestimmte Übertragungsfunktion zum Erzeugen eines Ausgangssignals in Abhängigkeit von einem eingangsseitig empfangenen Mikrofonsignal auswählen und in einen Übertragungsweg schalten.

Beispielhaft dargestellt ist auch ein Telefonhörer 31 mit einer an diesem angebrachten, oder auf diesem aufgebrachten Radiofrequenzmarkierung 29. Die Radiofrequenzmarkierung 29 befindet sich im Erfassungsbereich 25 der Antenne 24, der Telefonhörer 31 befindet sich wenigstens teilweise im Erfassungsbereich 25 der Antenne 24.

## Patentansprüche

1. Hörhilfe (3) mit einem Schallempfänger (5) und einem Schallerzeuger (7),
wobei der Schallempfänger (5) ausgebildet ist, Schallwellen zu empfangen und ein Mikrofonsignal zu erzeugen, welches die empfangenen Schallwellen repräsentiert,
und der Schallerzeuger (7) ausgebildet ist, einen Schall in Abhängigkeit von einem eingangsseitig empfangenem Leistungssignal zu erzeugen, wobei der Schall dem Leistungssignal entspricht,
und einer Übertragungseinheit (9), welche eingangsseitig mindestens mittelbar mit dem Schallempfänger (5) und ausgangsseitig mindestens mittelbar mit dem Schallerzeuger (7) verbunden ist und wobei die Übertragungseinheit (9) ausgebildet ist, in Abhängigkeit von einem eingangsseitig empfangenen Mikrofonsignal ein Leistungssignal zu erzeugen, welches wenigstens teilweise dem Mikrofonsignal entspricht,
und die Übertragungseinheit (9) ausgebildet ist, wenigstens eine Übertragungseigenschaft der Übertragungseinheit (9) in Abhängigkeit von einem eingangsseitig empfangenen Markierungssignal zu ändern,
**dadurch gekennzeichnet,**
**dass** die Hörhilfe (3) einen ausgangsseitig mit der Übertragungseinheit (9) wirkverbundenen RFID-Empfänger (22) mit einem räumlichen Erfassungsbereich (25) für wenigstens eine Radiofrequenzmarkierung (26, 29) aufweist,
wobei der RFID-Empfänger (22) ausgebildet ist, elektromagnetisch eine Radiofrequenzmarkierung (26, 29) zu erfassen und wenigstens ein Markierungssignal wenigstens in Abhängigkeit eines Vorhandenseins einer Radiofrequenzmarkierung (26, 29) in dem Erfassungsbereich zu erzeugen und dieses an die Übertragungseinheit (9) ausgangsseitig auszugeben.

2. Hörhilfe nach Anspruch 1,
**dadurch gekennzeichnet,**
**dass** die Radiofrequenzmarkierung eine Sende- und Empfangsantenne aufweist, welche mit einem Chip verbunden ist, wobei in dem Chip eine Markierungsinformation abgespeichert ist, und
wobei das Markierungssignal die Markierungsinformation repräsentiert.

3. Hörhilfe nach Anspruch 1 oder 2,
**dadurch gekennzeichnet,**
**dass** die Hörhilfe ausgebildet ist, das Leistungssignal gemäß wenigstens einer vorbestimmten Übertragungsfunktion in Abhängigkeit von einer Mikrofonsignalfrequenz und/oder Mikrofonsignalamplitude des Mikrofonsignals zu erzeugen.

4. Hörhilfe nach Anspruch 3,
**dadurch gekennzeichnet,**
**dass** und die Hörhilfe (3) ausgebildet ist, wenigstens zwei Übertragungsfunktionen vorrätig zu halten und in Abhängigkeit von dem Markierungssignal eine von wenigstens zwei vorrätig gehaltenen Übertragungsfunktionen auszuwählen und das Leistungssignal gemäß der ausgewählten Übertragungsfunktion in Abhängigkeit von einer Mikrofonsignalfrequenz und/oder einer Mikrofonsignalamplitude des Mikrofonsignals zu erzeugen,
und der RFID-Empfänger (22) ausgebildet ist, ein Markierungsignal zu erzeugen, welches einer vorbestimmten Markierungsinformation einer erfassten Radiofrequenzmarkierung (26, 29) entspricht.

5. Hörhilfe nach einem der vorhergehenden Ansprüche,
**dadurch gekennzeichnet,**
**dass** die Hörhilfe eine eingangsseitig mit dem RFID-Empfänger und ausgangsseitig mit der Übertragungsvorrichtung wirkverbundene Zuordnungseinheit aufweist,
und die Hörhilfe einen mit der Zuordnungseinheit verbundenen Look-Up-Speicher für wenigstens zwei Zuordnungsdatensätze (18, 20) aufweist,
wobei jeder Zuordnungsdatensatz (18, 20) eine Zuordnung einer vorbestimmten Markierungsinformation zu einer Übertragungsfunktion oder eine Zuordnung einer eine Klasse repräsentierenden Markierungsinformation zu einer vorbestimmten Übertragungsfunktion repräsentiert,
und die Zuordnungseinheit ausgebildet ist, das Markierungssignal auszuwerten und einen dem Markierungssignal entsprechenden Zuordnungsdatensatz (20) auszuwählen und ein Transfersignal zu erzeugen, welches einer durch des ausgewählten Zuordnungsdatensatz repräsentierten vorbestimmten Übertragungsfunktion entspricht und das Transfersignal an die Übertragungseinheit zum Auswählen und/oder Schalten der vorbestimmten Übertragungsfunktion auszugeben.

6. Hörhilfe nach einem der vorhergehenden Ansprüche,
**dadurch gekennzeichnet,**
**dass** der RFID-Empfänger (22) ausgebildet ist, ein Erfassen einer Radiofrequenzmarkierung (26, 29) gepulst durchzuführen.

7. Hörhilfe nach einem der vorhergehenden Ansprüche,
**dadurch gekennzeichnet,**
**dass** die Hörhilfe Bestandteil einer Seh-Brille ist und der RFID-Empfänger (22) eine Antenne (28) zum Erfassen einer Radiofrequenzmarkierung (26, 29) aufweist, wobei die Antenne (28) wenigstens teilweise in einer Brillenfassung und/oder in einem Brillenbügel der Seh-Brille integriert ist.

8. Programmiersystem, umfassend eine Hörhilfe nach einem der Ansprüche 1-7, und eine Programmiervorrichtung (32) zum Programmieren einer Radiofrequenzmarkierung (27),
wobei die Programmiervorrichtung (32) ausgebildet ist, wenigstens eine Radiofrequenzmarkierung (27) mit wenigstens einer vorbestimmten Markierungsinformation zu programmieren, welche zum Erzeugen eines Markierungssignals zum Auswählen einer vorbestimmten Übertragungsfunktion der Hörhilfe (3) vorgesehenen ist.

9. Programmiersystem, umfassend eine Hörhilfe nach einem der Ansprüche 1-7 und eine Programmiervorrichtung zum Programmieren der Hörhilfe,
**dadurch gekennzeichnet,**
**dass** die Hörhilfe (3) programmierbar ausgebildet ist und die Programmiervorrichtung (32) ausgebildet ist, die Hörhilfe (3) zum Erfassen wenigstens einer Radiofrequenzmarkierung (26, 29) mit wenigstens einer vorbestimmten Markierungsinformation zu programmieren, wobei die Hörhilfe (3) ausgebildet ist, einen die Markierungsinformation repräsentierenden Zuordnungsdatensatz zum Zuordnen einer vorbestimmten Obertragungsfunktion zu der Markierungsinformation abzuspeichern.

10. Verfahren zum Ändern wenigstens einer Übertragungseigenschaft einer Hörhilfe (3) mit einem RFID-Empfänger (22), wobei die Übertragungseigenschaft eine Abhängigkeit eines erzeugten Ausgangsschalls von einer eingangsseitig erfassten Schallwelle repräsentiert, umfassend die Schritte:
- elektromagnetisches Erfassen einer zum Erfasstwerden mittels des RFID-Empfängers vorgesehenen Radiofrequenzmarkierung in einem Erfassungsbereich der Hörhilfe;
- Ändern der Übertragungseigenschaft wenigstens in Abhängigkeit von einem Vorhandensein der Radiofrequenzmarkierung in dem Erfassungsbereich,
**gekennzeichnet durch**:
- ausgangsseitiges Ausgeben eines Markierungssignals an die Übertragungseinheit in Abhängigkeit des Vorhandenseins einer Radiofrequenzmarkierung in dem Erfassungsbereich.

11. Verfahren nach Anspruch 10, umfassend die Schritte:
- Vorrätighalten von wenigstens zwei zueinander verschiedener Übertragungsfunktionen, welche jeweils zueinander verschiedene Übertragungseigenschaften repräsentieren;
- Auswählen einer vorrätiggehaltenen Übertragungsfunktion in Abhängigkeit von einer erfassten Radiofrequenzmarkierung;
- Ändern der Übertragungseigenschaft der Hörhilfe entsprechend der ausgewählten Übertragungsfunktion.

## Claims

1. Hearing aid (3) with a sound receiver (5) and a sound generator (7),
wherein the sound receiver (5) is designed to receive sound waves and to generate a microphone signal which represents the sound waves received,
and the sound generator (7) is designed to generate a sound which depends on a power signal received on the input side, the sound corresponding to the power signal,
and a transmission unit (9), which on its input side is connected, at least indirectly, to the sound receiver (5) and on its output side is connected, at least indirectly, to the sound generator (7), and the transmission unit (9) being designed to generate a power signal, which depends on a microphone signal received on its input side, which corresponds at least partly to the microphone signal,
and the transmission unit (9) is designed to modify at least one transmission characteristic of the transmission unit (9) depending on a tag signal received on the input side,
**characterised in that,**
the hearing aid (3) has an RFID receiver (22), which on its output side has a working connection to the transmission unit (9), with a spatial detection zone (25) for at least one radio frequency tag (26, 29),
wherein the RFID receiver (22) is designed to detect electromagnetically a radio frequency tag (26, 29) and, depending at least on the presence of a radio frequency tag (26, 29) in the detection zone, to generate at least one tag signal and on its output side to output this signal to the transmission unit (9).

2. Hearing aid according to claim 1,
**characterised in that,**
the radio frequency tag has a transmitting and receiving antenna which is connected to a chip, an item of tag data having been stored away in the chip and the tag signal representing the tag data.

3. Hearing aid according to claim 1 or 2,
**characterised in that,**
the hearing aid is designed to generate the power signal, in accordance with at least one predefined transfer function and depending on a microphone signal frequency and/or microphone signal amplitude of the microphone signal.

4. Hearing aid according to claim 3,
**characterised in that,**
the hearing aid (3) is designed to keep available at least two transfer functions and to select, depending on the tag signal, one of at least two transfer functions kept available and to generate, in accordance with the selected transfer function, the power signal which depends on a microphone signal frequency and/or microphone signal amplitude of the microphone signal,
and the RFID receiver (22) is designed to generate a tag signal which corresponds to a predefined item of tag data in a radio frequency tag (26, 29) which is detected.

5. Hearing aid according to one of the preceding claims,
**characterised in that,**
the hearing aid has an assignment unit which has working connections on the input side to the RFID receiver and on the output side to the transmission device,
and the hearing aid has a look-up memory for at least two assignment datasets (18, 20) which is connected to the assignment unit,
wherein each assignment dataset (18, 20) represents an assignment of a predefined item of tag data to a transfer function or an assignment of an item of tag data representing a class to a predefined transfer function,
and the assignment unit is designed to evaluate the tag signal and to select an assignment dataset (20) which corresponds to the tag signal and to generate a transfer signal which corresponds to a predefined transfer function represented by the selected assignment dataset and to output the transfer signal to the transmission unit for the purpose of selecting and/or switching the predefined transfer function.

6. Hearing aid according to one of the preceding claims
**characterised in that,**
the RFID receiver (22) is designed to carry out a pulsed detection of a radio frequency tag (26, 29).

7. Hearing aid according to one of the preceding claims
**characterised in that,**
the hearing aid is a component of a pair of vision spectacles and the RFID receiver (22) has an antenna (28) for detecting a radio frequency tag (26, 29), the antenna (28) being at least partly integrated into a frame of the spectacles and/or into a sidearm of the vision spectacles.

8. Programming system, including a hearing aid according to one of the claims 1-7, and a programming device (32) for programming a radio frequency tag (27),
wherein the programming device (32) is designed to program at least one radio frequency tag (27) with at least one predefined item of tag data, which is provided for the purpose of generating a tag signal for selecting a predefined transfer function of the hearing aid (3).

9. Programming system, including a hearing aid according to one of the claims 1-7 and a programming device for programming the hearing aid,
**characterised in that,**
the hearing aid (3) is designed to be programmable and the programming device (32) is designed to program the hearing aid (3) for the purpose of detecting at least one radio frequency tag (26, 29) with at least one predefined item of tag data, the hearing aid (3) being designed to store away an assignment dataset, which represents the tag data, for the purpose of assigning a predefined transfer function to the tag data.

10. Method for modifying at least one transmission characteristic of a hearing aid (3) with an RFID receiver (22),
wherein the transmission characteristic represents the dependency of a generated output sound on a sound wave detected on the input side, including the steps:
- electromagnetic detection of a radio frequency tag provided for being detected by means of the RFID receiver in a detection zone of the hearing aid;
- modification of the transmission characteristic depending, at least, upon the presence of the radio frequency tag in the detection zone,
**characterised by**
- emitting, on the output side, a tag signal to the transmission unit depending upon the presence of a radio frequency tag in the detection zone.

11. Method according to claim 10, including the steps:
- keeping available at least two transfer functions which differ from one another, each of which represents transmission characteristics which differ from one another;
- making a selection, depending on a radio frequency tag which is detected, of one of the transfer functions which are kept available;
- modifying the transmission characteristics of the hearing aid according to the selected transfer function.

## Revendications

1. Aide auditive (3) comprenant un récepteur sonore (5) et un générateur sonore (7),
le récepteur sonore (5) étant exécuté pour recevoir des ondes sonores et pour générer un signal de microphone qui représente les ondes sonores reçues
et le générateur sonore (7) étant exécuté pour générer un son en fonction d'un signal de puissance reçu sur le côté d'entrée, le son correspondant au signal de puissance,
et comprenant une unité de transmission (9) qui est reliée au moins indirectement au récepteur sonore (5) sur le côté d'entrée et au moins indirectement au générateur sonore (7) sur le côté de sortie, et l'unité de transmission (9) étant exécutée pour générer, en fonction d'un signal de microphone reçu sur le côté d'entrée, un signal de puissance qui correspond au moins en partie au signal de microphone,
et l'unité de transmission (9) étant exécutée pour modifier au moins une caractéristique de transmission de l'unité de transmission (9) en fonction d'un signal marqueur reçu sur le côté d'entrée,
**caractérisée**
**en ce que** l'aide auditive (3) comprend un récepteur RFID (22) connecté fonctionnellement à l'unité de transmission (9) sur le côté de sortie et doté d'une plage de détection spatiale (25) pour au moins un marqueur à radiofréquence (26, 29),
le récepteur RFID (22) étant exécuté pour détecter de manière électromagnétique un marqueur à radiofréquence (26, 29) et pour générer au moins un signal marqueur au moins en fonction d'une présence d'un marqueur à radiofréquence (26, 29) dans la plage de détection et délivrer celui-ci à l'unité de transmission (9) sur le côté de sortie.

2. Aide auditive selon la revendication 1,
**caractérisée**
**en ce que** le marqueur à radiofréquence comprend une antenne émettrice et réceptrice qui est reliée à une puce, une information de marquage étant mémorisée dans la puce et le signal marqueur représentant l'information de marquage.

3. Aide auditive selon la revendication 1 ou 2,
**caractérisée**
**en ce que** l'aide auditive est exécutée pour générer le signal de puissance selon au moins une fonction de transmission prédéterminée en fonction d'une fréquence du signal de microphone et/ou d'une amplitude du signal de microphone.

4. Aide auditive selon la revendication 3,
**caractérisée**
**en ce que** l'aide auditive (3) est exécutée pour garder en stock au moins deux fonctions de transmission et pour sélectionner une des au moins deux fonctions de transmission gardées en stock en fonction du signal marqueur et pour générer le signal de puissance selon la fonction de transmission sélectionnée en fonction d'une fréquence du signal de microphone et/ou d'une amplitude du signal de microphone,
et le récepteur RFID (22) est exécuté pour générer un signal marqueur qui correspond à une information de marquage prédéterminée d'un marqueur à radiofréquence (26, 29) détecté.

5. Aide auditive selon l'une des revendications précédentes,
**caractérisée**
**en ce que** l'aide auditive comprend une unité d'allocation connectée fonctionnellement au récepteur RFID sur le côté d'entrée et au dispositif de transmission sur le côté de sortie
et l'aide auditive comprend une mémoire de consultation pour au moins deux ensembles de données d'allocation (18, 20) reliée à l'unité d'allocation,
chaque ensemble de données d'allocation (18, 20) représentant une allocation d'une information de marquage prédéterminée à une fonction de transmission ou une allocation d'une information de marquage représentant une classe à une fonction de transmission prédéterminée
et l'unité d'allocation étant exécutée pour analyser le signal marqueur et pour sélectionner un ensemble de données d'allocation (20) correspondant au signal marqueur et pour générer un signal de transfert qui correspond à une fonction de transmission prédéterminée représentée par l'ensemble de données d'allocation sélectionné et pour délivrer le signal de transfert à l'unité de transmission pour sélectionner et/ou déclencher la fonction de transmission prédéterminée.

6. Aide auditive selon l'une des revendications précédentes,
**caractérisée**
**en ce que** le récepteur RFID (22) est exécuté pour procéder à une détection par impulsion d'un marqueur à radiofréquence (26, 29).

7. Aide auditive selon l'une des revendications précédentes,
**caractérisée**
**en ce que** l'aide auditive fait partie d'une paire de lunettes de vue et le récepteur RFID (22) est pourvu d'une antenne (28) pour la détection d'un marqueur à radiofréquence (26, 29), l'antenne (28) étant intégrée, au moins en partie, dans une monture de lunettes et/ou dans une branche de lunettes de la paire de lunettes de vue.

8. Système de programmation comprenant une aide auditive selon l'une des revendications 1-7 et un dispositif de programmation (32) pour la programmation d'un marqueur à radiofréquence (27),
le dispositif de programmation (32) étant exécuté pour programmer au moins un marqueur à radiofréquence (27) avec au moins une information de marquage prédéterminée qui est prévue pour générer un signal marqueur pour la sélection d'une fonction de transmission prédéterminée de l'aide auditive (3).

9. Système de programmation comprenant une aide auditive selon l'une des revendications 1-7 et un dispositif de programmation pour la programmation de l'aide auditive,
**caractérisé**
**en ce que** l'aide auditive (3) est exécutée de manière à être programmable et le dispositif de programmation (32) est exécuté pour programmer l'aide auditive (3) pour détecter au moins un marqueur à radiofréquence (26, 29) avec au moins une information de marquage prédéterminée, l'aide auditive (3) étant exécutée pour mémoriser un ensemble de données d'allocation représentant l'information de marquage pour l'allocation d'une fonction de transmission prédéterminée à l'information de marquage.

10. Procédé pour modifier au moins une caractéristique de transmission d'une aide auditive (3) comprenant un récepteur RFID (22), la caractéristique de transmission représentant une relation entre un son de départ produit et une onde sonore détectée sur le côté d'entrée, comprenant les étapes de :
- détection électromagnétique d'un marqueur à radiofréquence prévu pour être détecté au moyen du détecteur RFID dans une plage de détection de l'aide auditive ;
- modification de la caractéristique de transmission au moins en fonction d'une présence du marqueur à radiofréquence dans la plage de détection,
**caractérisé par** :
- la délivrance, sur le côté de sortie, d'un signal marqueur à l'unité de transmission en fonction de la présence d'un marqueur à radiofréquence dans la plage de détection.

11. Procédé selon la revendication 10, comprenant les étapes de :
- maintien en stock d'au moins deux fonctions de transmission différentes l'une de l'autre qui représentent à chaque fois des caractéristiques de transmission différentes les unes des autres ;
- sélection d'une fonction de transmission gardée en stock en fonction d'un marqueur à radiofréquence détecté ;
- modification de la caractéristique de transmission de l'aide auditive conformément à la fonction de transmission sélectionnée.
